# EUROPÄISCHE PATENTSCHRIFT

(11) **EP 1 182 309 B1**
(45) Veröffentlichungstag und Bekanntmachung des Hinweises auf die Patenterteilung: **17.12.2003**
(21) Anmeldenummer: 01119469.3
(22) Anmeldetag: 13.08.2001
(51) Int. Cl.: E04H 12/22

(54) **Stützfuss für Pfosten**
Foot-support for posts
Pied pour poteaux

(30) Priorität: 16.08.2000 DE 10039909; 13.03.2001 DE 10112346; 30.07.2001 DE 10136919
(43) Veröffentlichungstag der Anmeldung: 27.02.2002
(73) Patentinhaber: Heitz, Walter, Dipl.-Ing., 76437 Rastatt (DE)
(72) Erfinder: Heitz, Walter, Dipl.-Ing., 76437 Rastatt (DE)
(74) Vertreter: WOLF & LUTZ

(56) Entgegenhaltungen:
- DE-A- 4 106 743
- DE-U- 20 014 145
- DE-U- 29 712 073

## Beschreibung

Die Erfindung betrifft einen Stützfuß für Pfosten von beliebigen Holz- oder Stahlbauten zum Festlegen an oder in einem Fundament, bestehend aus einer Grundplatte mit Befestigungslöchern und einem aufgeschweißten Standrohr.

In der DE 41 06 743 C2 ist ein Stützfuß für Pfosten beschrieben, der aus einem auf einer Grundplatte angeordneten, zylinder- oder rohrförmigen Träger und einer Kopfplatte zur Aufnahme von Befestigungsaufsätzen für die Pfosten besteht, an der eine in den rohrförmigen Träger reichende Gewindespindel befestigt ist, auf der eine Mutter und oberhalb dieser eine Kontermutter angeordnet sind. Der rohrförmige Träger ist fest mit der Grundplatte verbunden, und die untere Mutter weist einen umlaufenden Bund auf, der in ein stirnseitig im rohrförmigen Träger vorgesehenes Bankett eingreift und durch eine auf ein Außengewinde am oberen Ende des rohrförmigen Trägers aufgeschraubte Überwurfmutter festlegbar ist.

Dieser Stützfuß weist die Merkmale des Oberbegriffes des Anspruchs 1 auf.

In der DE 88 01 513 U1 ist ein Stützenschuh zur Aufnahme und Halterung von Balkenenden beschrieben, welcher dadurch gekennzeichnet ist, daß an der Basis des Aufnahmeteils ein zum Fußteil gerichteter Gewindebolzen mit entgegengesetzter Gewindesteigung befestigt ist und beide Bolzen über eine Gewindemuffe miteinander verbunden sind. Diesem Gebrauchsmuster liegt die Aufgabe zugrunde, bei einem Stützenschuh nach erfolgter Installation eine nachträgliche Höhenjustierung zu ermöglichen.

Der vorbekannte Stützenschuh weist jedoch zwei gravierende Nachteile auf. Zum einen ist die Stabilität durch die bewegliche Gewindemuffe begrenzt, zum anderen ist es infolge dieser beweglichen Muffe nicht möglich, den gesamten unteren Teil des Fußes, wie das in der Bautechnik sehr oft gewünscht wird, einzubetonieren, um eine größere Stabilität zu erzielen. Würde die Gewindemuffe einbetoniert, so wäre ihre Funktion nicht mehr möglich.

Der vorliegenden Erfindung liegt nun die Aufgabe zugrunde, einen Stützfuß der eingangs genannten Art zu schaffen, der trotz der Befestigung des gesamten unteren Teiles eine nachträgliche Höhenverstellung erlaubt und außerdem eine bessere Stabilität des Standrohrs darstellt.

Zur Lösung der gestellten Aufgabe wird ein Stützfuß gemäß Patentanspruch 1 vorgeschlagen.

Durch die besondere Anordnung der einzelnen Elemente wird eine Baugruppe gebildet, die es möglich macht, daß die durchgehende Spindel mit den verschiedenen Befestigungsaufsätzen eine selbsthemmende, drehbare, stufenlose Höhenjustierung nach erfolgter Installation nachträglich ermöglicht.

Mit dem Stützfuß gemäß der Erfindung wird ein wesentlicher Vorteil dadurch erreicht, daß das Standrohr mit den Innenteilen durch Schweißen fest mit der Grundplatte verbunden ist, somit eine außerordentlich gute Stabilität erreicht wird und eine nachträgliche Höhenjustierung nach der Montage problemlos auszuführen ist. Außerdem kann das Standrohr in verschiedenen Längen hergestellt werden, um somit das Standrohr mit der Grundplatte einzubetonieren. Dabei ist es ein wesentlicher Vorteil des Stützfußes, bei der Bodenbefestigung, beim Aufschrauben oder Einbetonieren eine nachträgliche Höhenjustierung mittels der selbsthemmenden, drehbar gelagerten Bundmutter mit Schlüsselweite zu ermöglichen.

Entsprechend einer bevorzugten Ausführungsform ist zwischen der Bundmutter mit Schlüsselweite und der aufgeschweißten Kopfplatte mit Befestigungslöchern eine Kontermutter mit einem elastomeren Bremselement angeordnet. Diese Kontermutter mit dem elastomeren Bremselement hat die Aufgabe, nach der Höhenjustierung der Spindel nach dem Ausrichten und Ausnivellieren des Stützfußes eine kraftschlüssige Verbindung der beweglichen Teile herzustellen.

Eine weitere Funktion der Kontermutter besteht darin, daß die Kontermutter ein elastomeres Bremselement aufweist, um das Verkleidungsrohr bei der nachträglichen, stufenlosen Höhenjustierung von A-B festzuhalten. Diese Ausführungsart macht es möglich, daß alle beweglichen höhenjustierbaren Funktionsteile vor Witterungseinfluß geschützt untergebracht sind.

Die aufgeschweißte Kopfplatte mit den Befestigungslöchern macht es möglich, verschiedene Befestigungsaufsätze zur Befestigung von Holzpfosten aufzunehmen. Die Befestigungsart durch Befestigungswinkel kann in verschiedener Ausführung durch zwei oder vier Befestigungswinkel eingesetzt werden.

Die Befestigungswinkel mit den Bohrungen werden mittels Befestigungsschrauben mit dem Pfosten fest verbunden. Die Befestigungswinkel mit dem Schlitz haben den Vorteil, daß im montierten Zustand der Pfosten auf der aufgeschweißten Kopfplatte nachträglich noch ausgerichtet werden kann. Nach dem Ausrichten wird dann der Pfosten mit den eingeführten Schrauben durch den Schlitz mit der aufgeschweißten Kopfplatte durch eine Mutter fest verbunden.

Eine weitere Ausgestaltung des Stützfußes gemäß der Erfindung besteht darin, daß zwischen dem Standrohr und der Grundplatte ein Schwenklager angeordnet ist.

Dieses Schwenklager kann gemäß einer besonderen Ausführungsform aus einer auf die Grundplatte aufgeschweißten Lagerhülse bestehen, die über einen Lagerbolzen greift, der über Schenkel mit einem U-Profil verbunden ist, auf das das Standrohr aufgeschweißt ist.

Mit dieser Ausführungsform des Stützfußes wird der wesentliche Vorteil erreicht, daß der gesamte Stützfuß in einem beliebigen Winkel zur Senkrechten um die zur Grundfläche parallele Achse geschwenkt werden kann. Dadurch ist es mit dem Stützfuß möglich, verschiedene statisch aufgebaute Bauwerke zu erstellen.

Anhand der Zeichnungen soll am Beispiel bevorzugter Ausführungsformen der Stützfuß gemäß der Erfindung näher erläutert werden.

In den Zeichnungen zeigt
**Fig. 1**
   eine Schnittzeichnung des Stützfußes mit Kopfplatte und Befestigungswinkel als Aufsatzelement.
**Fig. 2**
   zeigt eine Schnittzeichnung des Stützfußes mit einem Aufsatz in Form einer Kopfplatte mit durchgehender Spindel.
**Fig. 3**
   zeigt einen auf den Stützfuß aufsetzbaren Rohraufsatz.
**Die Figuren 4, 5 und 6**
   zeigen perspektivische Darstellungen eines Spreizrohraufsatzes für den Stützfuß gemäß der Erfindung.
**Fig. 7**
   zeigt eine veränderte Ausführungsform des Stützfußes gemäß Fig. 4.
**Fig.**
   zeigt eine abgewandelte Ausführungsform des Stützfußes mit aufgesetztem Bolzen mit Querlochverbindung.

Wie sich aus den Figuren 1 bis 3 ergibt, besteht die dargestellte Ausführungsform des Stützfußes gemäß der Erfindung aus einer Grundplatte 1 mit Befestigungslöchern 2 und einem aufgeschweißten Standrohr 3, das eine Stabilität darstellt. Das Standrohr 3 ist an der Kopfseite 4 umgeformt und weist einen Innenanschlag 5 von 45° auf. Unter diesem Innenanschlag 5 befinden sich ein elastomeres Bremselement 8, eine Bundmutter 6 mit Schlüsselweite 7 sowie ein eingepreßtes Distanzrohr 9, das eine Baugruppe bildet.

Die Bundmutter 6 mit Schlüsselweite 7 und einem elastomeren Bremselement 8 hat die Aufgabe, die durchgehende Spindel 10 mit Kontermutter 11 und einem elastomeren Bremselement 12 sowie eine aufgeschweißte Kopfplatte 13 mit den Befestigungslöchern 14 für die Befestigungswinkel 15 aufzunehmen. Die Kontermutter 11 mit dem elastomeren Bremselement 12 hat die Aufgabe, nach der Höhenjustierung die Spindel 10 kraftschlüssig zu kontern sowie das Verkleidungsrohr 16 bei der stufenlosen Höhenjustierung von A-B festzuhalten. Die aufgeschweißte Kopfplatte 13 mit den Befestigungslöchern 14 macht es möglich, die Befestigungswinkel 15 mittels Befestigungsschrauben 17 und Muttern 18 zu befestigen.

Die in Fig. 1 gezeigte Anordnung von zwei oder vier Befestigungswinkeln 15 ist für die Innenbefestigung. In diesem Falle wird der Pfosten mit einem Einschnitt versehen und auf die Befestigungswinkel 15 aufgesetzt. Die Befestigungswinkel 15 können als L-förmige, sich gegenüberstehende Befestigungswinkel 15 ausgebildet sein. Der Abstand zwischen diesen ist entsprechend den Abmessungen des aufzunehmenden Pfostens einstellbar. Der Pfosten wird zwischen die beiden Befestigungswinkel 15 gebracht, und durch die Bohrungen 19 können entsprechende Befestigungsschrauben in den Pfosten eingeschraubt werden. Die Befestigungswinkel 15 werden mit Schrauben 17 in den Schlitz 20 durch die Befestigungslöcher 14 eingeführt und mit einer Mutter 18 fest mit der aufgeschweißten Kopfplatte 13 verbunden. Durch die besondere Ausführung des Stützfußes gemäß der Erfindung ist es möglich, verschiedene Arten von Befestigungsaufsätzen, z. B. einen Rohraufsatz sowie einen Schwertaufsatz, aufzunehmen, die dann wahlweise zur Befestigung von Pfosten eingesetzt werden.

In Fig. 2 ist eine andere Ausführungsart des Befestigungsaufsatzes des Stützfußes gemäß der Erfindung dargestellt. Hier verläuft die Spindel 21 durch die Kopfplatte 22 mit Schweißmutter 23 als herausragendes Spindelstück 24 mit Gewinde 25 nach oben. Dadurch kann das Spindelstück 24 mit dem Gewinde 25 an einem Holzpfosten mit einem Vorholzlängenabstand durch das Einsetzen einer Spezialmutter 26 an der Oberseite befestigt werden. Die durchgehende Gewindespindel kann an der Oberseite auch ein Holzgewinde aufweisen.

Wie sich aus Fig. 3 ergibt, ist auf den unteren Teil des Stützfußes gemäß Fig. 1 ein Rohraufsatz aufgesetzt, der aus einer Aufnahmescheibe 27 mit gewindelosem Aufnahmeloch 28 besteht, auf die ein Spezialgewinderohr 29 aufgeschweißt ist. Unter der Aufnahmescheibe 27 ist eine Bundmutter 30 ohne Innengewinde angeordnet, wobei der Flansch 31 als Schweißring mit der Aufnahmescheibe 27 verschweißt ist.

Das Gewinderohr 29 weist ein Spezialgewinde 32 auf mit einem angefasten Gewindeanfang 33. Dieser macht es möglich, daß das Spezialgewinderohr 29 in den Holzpfosten besser zentrisch eingeschraubt werden kann. Am Gewindeauslauf 34 ist der Ansatz 35 vorgesehen, an dem die Aufnahmescheibe 27 angeschweißt ist. Die Aufnahmescheibe 27 ist eine Druckplatte und hat in der Mitte ein gewindeloses Aufnahmeloch 28 durch das die Spindel 10 gesteckt ist, die am oberen Ende einen Bolzenkopf 36 aufweist, der auf die Aufnahmescheibe 27 im Inneren des Ansatzes aufliegt. Durch das Zusammenwirken der Kontermutter 11 mit dem Bolzenkopf 36 wird eine außerordentlich gute Festigkeit des Stützfußes gewährleistet.

In den Figuren 4 bis 6 ist ein Spreizrohraufsatz für den Stützfuß gemäß der Erfindung dargestellt Das Spreizrohr 37 besteht aus einem Präzisionsstahlrohr und hat an der Kopfseite acht angespitzte Widerhaken 38. Diese Widerhaken sind nach innen auf einen bestimmten Innendurchmesser gedrückt. Dabei dürfen die angespitzten Widerhaken den Außendurchmesser des Spreizrohres nicht überschreiten. Damit die acht angespitzten Widerhaken eine Stabilität aufweisen, sind diese sehr kurz ausgeführt. Die angespitzten Widerhaken müssen im eingebogenen Zustand einen Neigungswinkel nach unten aufweisen.

Die Scheibe 39 ist eine Aufnahmescheibe und hat die Aufgabe, die entstehenden Druckkräfte des Holzpfostens aufzunehmen. Auf die Scheibe wird das Spreizrohr 37 aufgeschweißt und bildet damit eine Baueinheit. Die Scheibe hat in der Mitte ein Loch, das als Aufnahme für die durchgehende Gewindespindel 40 dient.

Die durchgehende Gewindespindel 40 ist die Seelenachse des Spreizrohraufsatzes. An einem Ende der durchgehenden Gewindespindel wird ein Spreizkegel 41 aufgeschweißt. Das andere Ende wird durch das Spreizrohr hindurchgeführt und dient zur Aufnahme der Kontermutter 42 mit Bremselement 43 und als Verbindung des schraubbaren Stützfußes.

Der Spreizkegel 41 mit angeschweißter Gewindespindel 40 hat die Aufgabe, die acht angespitzten Widerhaken 38 durch das Anziehen der Kontermutter mit Bremselement nach außen zu drücken. Die am Spreizkegel an der Oberseite vorhandenen Sechskantflächen 44 machen es möglich, daß beim Anziehen der Kontermutter mit Bremselement die Gewindespindel sich nicht dreht.

Die Kontermutter 42 mit Bremselement 43 auf der durchgehenden Gewindespindel 40 hat die Aufgabe, durch das Anziehen die acht angespitzten Widerhaken 38 des Spreizrohres 37 nach außen in den Holzpfosten zu drücken. Somit entsteht eine kraftschlüssige Verbindung. Das Bremselement macht es möglich, nach der Montage das Verkleidungsrohr oben festzuhalten.

Der Holzpfosten wird auf einer Spezialmaschine vorgearbeitet. Das heißt, in der Mitte des Pfostens wird ein Loch mit einem Bankett als Scheibenauflage vorgefertigt. In dieses Loch mit Bankett wird der montierte Spreizrohraufsatz eingeführt. Dann wird auf der Gewindespindel die Kontermutter mit Bremselement mit einem Schlüssel nach rechts bewegt. Bei dieser Drehbewegung wird der Spreizkegel in die acht angespitzten Widerhaken des Spreizrohres hineingezogen, und dieselben werden nach außen in den Holzpfosten eingedrückt. Damit ist eine kraftschlüssige Verbindung hergestellt.

Die acht angespitzten Widerhaken 38 haben den Vorteil, daß zum Eindrücken in den Holzpfosten der Kraftaufwand sehr gering ist (Nagelsystem).

Wie sich aus Fig. 7 ergibt, besteht der Stützfuß aus einem Standrohr 3, das von einem Verkleidungsrohr 16 umgeben ist. An der Oberseite ist die Aufnahmescheibe 39 ersichtlich, aus der das Spreizrohr 37 herausragt (Fig. 4).

Das Standrohr 3 ist auf ein U-Profil 45 aufgeschweißt, das zwei Schenkel 46 aufweist. Die beiden Schenkel 46 sind mit einem Lagerbolzen 47 verbunden, der schwenkbar in einer Lagerbuchse 48 angeordnet ist. Die Lagerbuchse 48 ist mit der Grundplatte 1 verschweißt. Auf diese Weise kann der gesamte Stützfuß entsprechend der Bogenpfeile 49 um die Achse des Lagerbolzens 47 verschwenkt werden.

Aus Fig. 8 ist ein anderer Aufbau des Stützfußes gemäß der Erfindung ersichtlich. Die vom Rohr 3 aufgenommenen Teile 4, 5, 9, 11 und 12 entsprechen den in Fig. 2 des Hauptpatents dargestellten Teilen. Auf die obere Kopfplatte 22 ist in Abwandlung der Ausführungsform gemäß dem Hauptpatent ein Bolzen 49 mit einer Querlochbohrung 50 zur Befestigung des Holzpfostens angeordnet. Der Bolzen 49 kann auch durch ein Rohrteil mit Querlochbohrung ersetzt werden. Die Befestigung am Schwenklager erfolgt in der gleichen Weise wie in Fig. 7.

Der Spreizrohraufsatz für den Stützfuß gemäß der Erfindung weist folgende Vorteile auf:
◆ Leichte Montage, kein Einschrauben, nur Einstecken,
◆ Montieren mit handelsüblichem Schlüssel,
◆ kein Schlagschrauber auf der Baustelle erforderlich,
◆ 70 % Zeiteinsparung,
◆ kein Ausreißen des Holzpfostens durch die angespitzten Widerhaken (Nagelsystem),
◆ der Spreizrohreinsatz kann mit und ohne Stützfuß direkt auf der Baustelle eingesetzt werden.

## Patentansprüche

1. Stützfuß für Pfosten von beliebigen Holz- oder Stahlbauten zum Festlegen an oder in einem Fundament, bestehend aus einer Grundplatte (1) mit Befestigungslöchern (2) und einem aufgeschweißten Standrohr (3) mit durchgehender Spindel (10) mit Kontermutter (11), Bundmutter (6) und beliebigen Aufsätzen für die Pfostenbefestigung, ***dadurch gekennzeichnet,* daß** das Standrohr (3) an der Kopfseite (4) umgeformt ist und einen Innenanschlag (5) aufweist, wobei sich unter dem Innenanschlag (5) ein elastomeres Bremselement (8), die Bundmutter (6) mit Schlüsselweite (7) sowie ein in das Standrohr (3) eingepreßtes Distanzrohr (9) zur Aufnahme der Druckkräfte befindet, und daß der Stützfuß ein Verkleidungsrohr (16) aufweist, wobei die Bundmutter (6) die durchgehende Spindel (10) mit Kontermutter (11) und einem um die Kontermutter (11) herum angeordneten, weiteren elastomeren Bremselement (12) aufnimmt, die Kontermutter (11) die Höheneinstellung der den Befestigungsaufsatz aufnehmenden Spindel (10) kraftschlüssig kontert, und das weitere elastomere Bremselement (12) das Verkleidungsrohr (16) bei stufenloser Höhenverstellung (A-B) festhält.

2. Stützfuß nach Anspruch 1, ***dadurch gekennzeichnet,* daß** der Befestigungsaufsatz als auf die Spindel (10) aufsetzbare Kopfplatte (13) mit Befestigungswinkeln (15) ausgebildet ist.

3. Stützfuß nach Anspruch 1, ***dadurch gekennzeichnet,* daß** der Befestigungsaufsatz als durchgehende Spindel (21) durch' die Kopfplatte (22) mit der Schweißmutter (23) ausgebildet ist und das herausragende Spindelstück (24) mit Gewinde (25) zur Befestigung an einem Pfosten durch das Einsetzen einer Spezialmutter (26) an der Oberseite benutzt wird.

4. Stützfuß nach Anspruch 1, ***dadurch gekennzeichnet,* daß** die durchgehende Spindel (10) am oberen Ende einen Bolzenkopf (36) aufweist der in einem Spezialgewinderohr (29) angeordnet ist und die Bundmutter (30) für die Montage zugleich als Aufnahme für den Stützfuß dient und mit der Aufnahmescheibe (27) fest verschweißt ist.

5. Stützfuß nach Anspruch 1, ***dadurch gekennzeichnet,* daß** der Befestigungsaufsatz aus einem Spreizrohr (37) besteht, das an der Kopfseite acht angespitzte Widerhaken (38) aufweist, wobei die Widerhaken nach innen auf einen bestimmten Durchmesser gedrückt sind' und die angespitzten Widerhaken den Außendurchmesser des Spreizrohrs nicht überschreiten dürfen.

6. Stützfuß nach Anspruch 5, ***dadurch gekennzeichnet,* daß** die angespitzten Widerhaken (38) im eingebogenen Zustand einen Neigungswinkel von ca. 60° nach unten aufweisen.

7. Stützfuß nach Anspruch 5 und 6, ***dadurch gekennzeichnet*, daß** die Scheibe (39) auf das Spreizrohr aufgeschweißt ist und mit dieser eine Baueinheit bildet, wobei die Scheibe in der Mitte ein Loch aufweist, das als Aufnahme zur zentrischen Aufschweißung des Spreizrohres und gleichzeitig als Aufnahme für die durchgehende Gewindespindel dient.

8. Stützfuß nach einem oder mehreren der Ansprüche 5, 6 und 7, ***dadurch gekennzeichnet,* daß** am Ende der durchgehenden Gewindespindel (40) ein Spreizkegel (41) angeschweißt ist, wobei das andere Ende der Gewindespindel durch das Spreizrohr hindurchgeführt wird und zur Aufnahme der Kontermutter (42) mit Bremselement (43) dient.

9. Stützfuß nach einem oder mehreren der Ansprüche 5 bis 8, ***dadurch gekennzeichnet,* daß** die am Spreizkegel an der Oberseite vorgesehene Sechskantfläche (44) verhindert, daß sich beim Anziehen der Kontermutter (42) mit Bremselement (43) die Gewindespindel dreht.

10. Stützfuß nach einem oder mehreren der vorhergehenden Ansprüche, ***dadurch gekennzeichnet,* daß** zwischen dem Standrohr (3) und der Grundplatte (1) ein Schwenklager durch Schweißen angeordnet ist.

11. Stützfuß nach Anspruch 10, ***dadurch gekennzeichnet,* daß** das Schwenklager aus einer auf die Grundplatte (1) aufgeschweißten Lagerhülse (48) besteht, die über einen Lagerbolzen (47) greift, der über Schenkel (46) mit einem U-Profil (45) verbunden ist, auf das das Stand rohr (3) aufgeschweißt ist.

12. Stützfuß nach Anspruch 10, ***dadurch gekennzeichnet,* daß** an der Oberseite der Kopfplatte (22) ein Bolzen (49) mit einer Querlochverbindung (50) aufgeschweißt ist.

13. Stützfuß für Pfosten nach Anspruch 12, ***dadurch gekennzeichnet,* daß** der Bolzen (49) durch ein Rohrteil mit Querlochbohrung ersetzt ist.

## Claims

1. Support foot for posts of any wooden or steel structures for securing to or in a foundation, consisting of a base plate (1) with mounting holes (2) and a welded on upright tube (3) with a spindle (10) passing through it, fitted with a fixing nut (11), a flanged nut (6) and any attachments required for securing posts, **characterised in that** the upright tube (3) is deformed at its end face (4) and has an internal stop (5), wherein an elastomeric brake element (8), the flanged nut (6) with keying region (7), and a spacer sleeve (9) for absorption of compressive forces and which is pressed into the upright tube (3) are located below the internal stop (5), and that the support foot comprises a sheathing tube (16), wherein the flanged nut (6) receives the spindle (10), with the fixing nut (11) and a further elastomeric brake element (12), which is arranged around the fixing nut (11); the fixing nut (11) securely fixes the height setting of the spindle (10) which receives the tightening top attachment, and the further elastomeric brake element (12) secures the sheathing tube (16) with infinitely variable height adjustment (A-B).

2. Support foot as per claim 1, **characterised in that** the tightening top attachment is formed as a cover plate (13) which can be fitted on the spindle (10), with angle brackets (15).

3. Support foot as per claim 1, **characterised in that** the tightening top attachment is formed as a spindle (21) passing through the cover plate (22) with the weld nut (23) and the projecting spindle piece (24) with thread (25) is used for securing to a post by means of a special nut (26).

4. Support foot as per claim 1, **characterised in that** the spindle (10) passing through it has a bolt head (36) at the upper end which is arranged in a special threaded pipe (29) and the flanged nut (30) is used at the same time as a retainer for the support foot and is firmly welded to the retaining disc (27).

5. Support foot as per claim 1, **characterised in that** the tightening top attachment consists of an expanding tube (37) with eight injection moulded barbs (38) on the end face, the barbs being pressed inwards to a certain diameter; the injection moulded barbs may not exceed the external diameter of the expanding tube.

6. Support foot as per claim 5, **characterised in that** the injection moulded barbs (38) in their curved in state have an angle of inclination of approx. 60° downwards.

7. Support foot as per claims 5 and 6, **characterised in that** the disc (39) is welded to the expanding tube and with this forms a structural unit, while the disc has a hole in the middle which is used as a retainer for the centric welding on of the expanding tube and at the same time as a retainer for the threaded spindle passing through it.

8. Support foot as per one or several of claims 5, 6 and 7, **characterised in that** an expanding cone (41) is welded onto the end of the threaded spindle (40) which passes through it, while the other end of the threaded spindle is passed through the expanding tube and is used as a retainer for the fixing nut (42) with brake element (43).

9. Support foot as per one or several of claims 5 to 8, **characterised in that** the hexagonal surface (44) at the top of the expanding cone prevents the threaded spindle turning when the fixing nut (42) with brake element (43) is tightened.

10. Support foot as per one or several of the above claims, **characterised in that** a drag bearing is welded on between the upright tube (3) and the base plate (1).

11. Support foot as per claim 10, **characterised in that** the drag bearing consists of a bearing sleeve (48) welded onto the base plate (1); the bearing sleeve engages with a bearing bolt (47) which is connected via the limb (46) to a U piece (45) onto which the upright tube (3) is welded.

12. Support foot as per claim 10, **characterised in that** a bolt (49) with a transverse hole connection (50) is welded onto the top of the cover plate (22).

13. Support foot for posts as per claim 12, **characterised in that** the bolt (49) is replaced by an unmachined part with a transverse hole.

## Revendications

1. Pied pour poteaux de constructions en bois ou en acier quelconques, destiné à être fixé à des fondations ou scellé dans ces dernières, qui est composé d'une plaque de base (1) munie de trous de fixation (2) et d'un tube vertical (3) soudé à cette dernière, que traverse de part en part une broche (10) dotée d'un contre-écrou (11), d'un écrou à embase (6) et d'éléments rapportés quelconques pour fixer le poteau, **caractérisé en ce que** le tube vertical (3) est façonné au niveau de sa partie supérieure (4) et, présente une butée interne (5), sachant que sous la butée interne (5) se trouvent un élément de freinage élastomère (8), l'écrou à embase (6) doté d'une ouverture de clé (7), ainsi qu'un tube d'écartement (9) enfoncé dans le tube vertical (3) et destiné à absorber les forces de pression, et **en ce que** le pied présente un tube d'habillage (16), sachant que l'écrou à embase (6) reçoit la broche (10) dotée du contre-écrou (11) et d'un élément de freinage élastomère (12) supplémentaire entourant le contre-écrou (11), que le contre-écrou (11) bloque par adhérence lé déplacement en hauteur de la broche (10) recevant l'élément de fixation rapporté et que l'élément de freinage élastomère (12) supplémentaire maintient le tube d'habillage (16) lors du déplacement en hauteur progressif (A-B).

2. Pied selon la revendication 1, **caractérisé en ce que** l'élément de fixation rapporté est réalisé entant que semelle de recouvrement (13) munie d'équerres de fixation (15) qui peut venir coiffer la broche (10).

3. Pied selon la revendication 1, **caractérisé en ce que** l'élément de fixation rapporté est réalisé en tant que broche (21) traversant de part en part la semelle de recouvrement, (22) munie de l'écrou à souder (23), et **en ce que** le segment de broche (24) fileté (25) qui fait saillie est utilisé pour être fixé à un poteau en plaçant un écrou spécial (26) sur le dessus.

4. Pied selon la revendication 1, **caractérisé en ce que** la broche traversante (10) présente à son extrémité supérieure une tête de boulon (36) qui est disposé dans un tube spécial fileté (29), et **en ce que** l'écrou à embase (30) pour le montage sert simultanément de logement pour le pied et est soudé à demeure au disque de support (27).

5. Pied selon la revendication 1, **caractérisé en ce que** l'élément de fixation rapporté est composé d'un tube d'écartement (37) qui présente à sa partie supérieure huit barbes aiguisées (38), sachant que les barbes sont comprimées vers l'intérieur pour délimiter un certain diamètre et que les extrémités aiguisées des barbes ne doivent pas s'étendre au-delà du diamètre extérieur du tube d'écartement.

6. Pied selon la revendication 5, **caractérisé en ce que** les bàrbes aiguisées (38) présentent à l'état recourbé un angle d'inclinaison d'environ 60° vers le bas.

7. Pied selon les revendications 5 et 6, **caractérisé en ce que** le disque (39) est soudé au tube d'écartement et constitue avec ce dernier un seul élément, sachant que le disque présente en son milieu un trou qui sert de logement pour y soudér de façon centrée le tube d'écartement et en même temps de logement pour la broche filetée traversante.

8. Pied selon l'une ou plusieurs des revendications 5, 6 et 7, **caractérisé en ce qu'**à l'extrémité de la broche filetée (40) traversante est soudé un cône d'écartement (41), sachant que l'autre extrémité de la broche filetée traverse le tube d'écartement et sert à recevoir le contre-écrou (42) muni de l'élément de freinage (43).

9. Pied selon l'une ou plusieurs des revendications 5 à 8, **caractérisé en ce que** la surface hexagonale (44) prévue en haut du cône d'écartement empêche la broche filetée de tourner lorsque l'on serre à fond le contre-écrou (42) muni de l'élément de freinage (43).

10. Pied selon l'une ou plusieurs des revendications précédentes, **caractérisé en ce qu'**éntre le tube vertical (3) et la plaque de base (1) est soudé un palier de pivotement.

11. Pied selon la revendication 10, **caractérisé en ce que** le palier de pivotement est composé d'une douille (48) soudée à la plaque de base (1) qui entoure un axe (47) relié par des ailes (46) à un profilé en U (45) auquel le tube vertical (3) est soudé.

12. Pied selon la revendication 10, **caractérisé en ce qu'**un boulon (49) doté d'un trou transversal (50) est soudé sur le dessus de la semelle de recouvrement (22).

13. Pied pour poteaux selon la revendication 12, **caractérisé en ce que** le boulon (49) est remplacé par un morceau de tube doté d'un perçage transversal.
